# EUROPÄISCHE PATENTSCHRIFT

(11) **EP 2 328 045 B1**
(45) Veröffentlichungstag und Bekanntmachung des Hinweises auf die Patenterteilung: **16.01.2013**
(21) Anmeldenummer: 10015047.3
(22) Anmeldetag: 26.11.2010
(51) Int. Cl.: G04B 37/08

(54) **Uhr**
Clock
Horloge

(30) Priorität: 27.11.2009 DE 202009016242 U
(43) Veröffentlichungstag der Anmeldung: 01.06.2011
(73) Patentinhaber: Tarim, Mustafa, 60385 Franfurt/Main (DE)
(72) Erfinder: Tarim, Mustafa, 60385 Frankfurt/Main (DE); Toraman, Berkant, 60385 Frankfurt/Main (DE); Arshad, Naveed, 60316 Frankfurt/Main (DE)

(56) Entgegenhaltungen:
- EP-A1- 0 400 449
- EP-A1- 0 430 113
- EP-A1- 1 970 779
- CH-A- 224 252
- CH-A- 241 709
- CH-A- 285 844
- CH-A- 312 657
- CH-D- 921 374
- DE-A1-102005 043 085
- DE-B- 1 214 161
- DE-U- 1 684 812

## Beschreibung

Die Erfindung bezieht sich auf eine Uhr mit den Merkmalen des Oberbegriffs des Anspruches 1.

Es ist bekannt in Uhren ein Uhrwerk vorzusehen, welches mit drehbaren Zeigern verbunden ist, um die Uhrzeit auf einem Zifferblatt anzuzeigen.

Aus der DE 10 2005 043 085 B4 (D5) ist bekannt, einen das Uhrengehäuse verstärkenden Kern vorzusehen, welcher formschlüssig ein Uhrwerk umfasst und trägt. Der Kern ist in das Uhrengehäuse eingeschraubt, so dass eine auf dem Uhrwerk getragene Zifferblattscheibe druck- und spannungsfrei in einem extra an dem Uhrengehäuse vorgesehenen Abschnitt aufgenommen ist, welcher das Zifferblatt aufnimmt. Dieser Abschnitt muss gesondert an dem Uhrengehäuse vorgesehen werden, so dass der innere Aufbau dieser Uhr aufwendig hergestellt ist. Weiterhin geht hervor, dass der Kern entweder einen separaten Werkträger aufnimmt, oder selbst als Werkträger ausgelegt ist. Nach erfolgter Montage und korrekter Ausrichtung des Ziffernblattes und des Uhrwerkes ist es jedoch trotzdem weiterhin erforderlich, dass das Uhrwerk lösbar fest mit einem Werkträger oder mit dem Kern verbunden werden muss - der verstärkende Kern ist, auch wenn dieser als Werkträger ausgelegt ist, nicht darauf ausgelegt das Uhrwerk ohne weitere Hilfsmittel festzulegen. Eine Vormontage ist nicht möglich, da die Verschraubung des Kerns zwangsläufig die Ausrichtung des Ziffernblattes ändert. Somit ist die Befestigung des Uhrwerkes nur nach erfolgter Verschraubung des Kerns und nach der korrekten Ausrichtung des Ziffernblattes möglich. Ferner ist es in einer solchen Uhr erforderlich, den Kern in eine präzise vorbestimmte Richtung einzuschrauben, um das Kronenrohr wasserdicht mit dem Kern verbinden zu können. Weiterhin ist in einer Uhr dieser Bauart, der rückwärtige Gehäusedeckel nicht direkt mit dem Gehäuse, sondern mit dem Kern verschraubt um mit Hilfe eines Dichtungsrings zwischen Gehäusedeckel und Gehäuse eine Wasserdichtigkeit zu gewährleisten. Falls sich nun aber der Kern infolge von Gebrauch oder Abnutzung oder Beschädigung durch beispielsweise Sturz aus dem Gehäuse lockert, so hebt sich auch der mit dem Kern fest verschraubte Gehäusedeckel aus seiner abdichtenden, gegen das Gehäuse pressenden Position und setzt die Uhr der Gefahr eines Wassereintritts aus. Zielsetzung des Patentes D5 ist die Konstruktion eines besonders flachen Gehäuses, nicht die Verbesserung der Werksbefestigung.

Aus EP 1 970 779 A1 (D1) ist ein Uhrgehäuse für eine Armbanduhr gemäß der eingangs erwähnten Art bekannt, in dem die Montage des Ziffernblattes (9) und Uhrwerkes (5) mithilfe zweier Werkhalteringe (1,2) erfolgt. Der Werkhaltering (1) wird zwischen Zifferblatt und Uhrwerk eingespannt und Werkhaltering (2) umgibt das Uhrwerk. Diese Konstruktion wird anschließend vom verschraubbaren Bodenteil (7) in eine vorgesehene Anlagestellung festgestellt. Dies erfordert eine aufwendige Konstruktion unter Zuhilfenahme von unter anderem zwei Werkträgem (1,2), wobei alle Bauteile eine hohe Präzision erfordern, da eine erforderliche, spielfreie Konstruktion von der exakten Ausfertigung aller Bauteile abhängig ist. Es ist an dieser Stelle von äußerster Wichtigkeit festzuhalten, dass die Werkhalteringe selbst (1,2) in keinster Weise in das Gehäuse eingeschraubt werden. Die Konstruktion ist auch deswegen aufwendig, weil es erforderlich ist, den ersten Werkhaltering (1) zwischen das Ziffernblatt und dem Uhrwerk zu montieren. Weiterhin ist eine spielfreie Konstruktion entscheidend von einem elastischen Ring (3) abhängig, dieser birgt allerdings die Gefahr, bei Schrumpfung durch Alterung die Konstruktion zu lockern. Weiterhin ist ein Vorsprung am Uhrwerk (50) erforderlich, mit dem der Werkhaltering (2) im Eingriff steht. Beim Feststellen der Konstruktion in die vorgesehene Anlagestellung durch den verschraubten Bodenteil (7) besteht die Gefahr, durch Reibung zwischen dem Bodenteil (7), der Dichtung (3) und dem zweiten Werkhaltering (2), den inneren Aufbau unerwünscht zu verdrehen, so dass unter Umständen das Ziffernblatt (9) nicht mehr korrekt ausgerichtet ist. Da das Feststellen der Konstruktion durch das Bodenteil (7) erfolgt, kann man das Feststellen der Konstruktion in die vorgesehene Anlagestellung nicht mehr visuell kontrollieren, und es besteht die Gefahr zu viel Druck auf das empfindliche Ziffernblatt und Uhrwerk auszuüben, beziehungsweise es ist erforderlich, auch die Dichtung (3) präzise zu fertigen. In (D1) wird zudem beschrieben, dass der Dichtring (3) den inneren Aufbau auch bei geöffnetem Bodenteil (7) hinreichend feststellt, um ein unerwünschtes Herausfallen der Bauteile bei Wartung zu verhindern. Dies wird durch einen gewissen Umfang des Dichtringes (3) in Eingriff in eine Rille des Gehäuses (30) gewährleistet. Durch Schrumpfung und Alterung des Dichtringes (3) besteht allerdings die Gefahr erneut, dass die Konstruktion gelockert wird, und bei geöffnetem Bodenteil, beispielsweise zu Wartungszwecken, Bauteile unerwünscht herausfallen können.

Aus EP 0 400 449 A1 (D2) sowie EP 0 430 113 A1 (D3) sind Uhrgehäuse für Armbanduhren gemäß der eingangs erwähnten Art bekannt. Diese eignen sich durch den Aufbau des Uhrengehäuses mit wesentlichen Kunststoffanteilen allerdings nur sehr bedingt für das hochpreisige Luxussegment. Dies wird durch die Zielsetzungen der Patente (D2) "Teil der Uhr zur einfachen Befestigung" und (D3) "Gehäuses einer Armbanduhr zur automatisierten Montage" auch deutlich. Die Konstruktion mittels wesentlicher Anteile an Kunststoffbauteilen birgt den Nachteil einer begrenzten Wasserdichtigkeit, weiterhin unterliegen Kunststoffbauteile besonders einer alterungsbedingten, unerwünschten Veränderung der Materialeigenschaften, welche sich bei Armbanduhren in Bezug auf Stabilität und Wasserdichtigkeit besonders nachteilig auswirken können. (D2) sowie (D3) sind grundlegend so aufgebaut, dass ein Ziffernblatt mit dem damit verbundenen Uhrwerk von der Oberseite der Uhr eingelegt werden. Bei (D2) wird die Konstruktion anschließend unter Zuhilfenahme eines Ringes (12), eines Gehäuserahmens (3) sowie des Glases (1) in eine vorgesehene Anlagestellung verpresst und somit festgestellt. Der Vollzugriff auf das Uhrwerk zur Wartung ist somit nur durch aufwendige Demontage der gesamten Konstruktion möglich. Nur ein Batteriewechsel ist durch abnehmen des Bodenteils (2) vorgesehen. Bei (D3) erfolgt die Montage in eine vorgesehene Anlagestellung durch Verpressung der Lünette (4) und des Glases (5) in Eingriff mit dem Werkhaltering (2) sowie des Gehäuses (1). Auch hier ist bauartbedingt der Vollzugriff auf das Uhrwerk nur nach aufwändiger Demontage der gesamten Konstruktion möglich, auch hier ist nur ein Batteriewechsel durch das abnehmen des Bodenteils (3) vorgesehen.

Aus CH 224 252 A (D4) ist ein Uhrgehäuse für Armbanduhren gemäß der eingangs erwähnten Art bekannt, in dieser Konstruktion wird allerdings das Uhrwerk nicht fest mit dem Werkhaltering oder Gehäuse verbunden. Die Feststellung in die vorgesehene Anlagestellung erfolgt durch Federkraft der Zungen (18') am Werkhaltering (18) sowie durch Verschraubung des Gehäusedeckels (6). Bauartbedingt besteht die Gefahr bei Öffnung des Gehäusedeckels (6), dass die inneren Bauteile unerwünscht herausfallen da sie nicht weiter gesichert werden. Desweiteren würden diese Zungen (18') einen Schwungrotor heutiger Uhrwerke mit Selbstaufzug blockieren, diese Konstruktion ist nach heutigen Maßstäben in vielerlei Hinsicht überholt.

Aus DE 16 84 812 U (D7) ist eine Konstruktion bekannt, die einen federnd gelagerten Werkhaltering vorsieht. Es ist jedoch erforderlich, dass das Uhrwerk weiterhin konventionell in diesem Werkhaltering mittels Schrauben befestigt wird.

Desweiteren erfordern die Bauteile eine hohe Präzision in der Fertigung und Montage und verursachen somit einen hohen Aufwand, gleichzeitig steigt auch der Wartungsaufwand für eine Uhr dieser Bauart.

Die bewegliche Befestigung könnte einen Rotor zum automatischen Aufzug des Uhrwerkes blockieren, desweiteren könnte sich durch den ermöglichten Spielraum auch die Stellwelle und die damit verbundene Krone gegenüber dem Gehäuse verschieben und Undichtigkeit verursachen.

Dieses Bauprinzip lässt heutzutage übliche, verschraubte Kronen nicht zu, da so eine fest verschraubte Krone mit der dann starren Stellwelle die in (D7) vorgesehene innere Beweglichkeit völlig ausser Kraft setzen würde.

Aus CH 921 374 D 13 (D8) ist eine Konstruktion bekannt, in der ein Spannbügel (5a) einen konventionellen Werkhaltering mit einem darin auf herkömmliche Weise verschraubten Uhrwerk in nach damaligem Stand der Technik ungewöhnlich geformten Gehäusevariationen festlegt. Nach heutigem Stand der Technik ist diese Art der Befestigung überholt.

Aus CH 312 657 A ist eine Uhr bekannt in der ein Gehäusekern (5) das Uhrwerk aufnimmt und gleichzeitig Bestandteil des Gehäuses ist. Zum einen muss das Uhrwerk konventionell in diesem Gehäusekern befestigt werden - unter Umständen auch mittels eines separaten, herkömmlichen Werkhalteringes - zum anderen eröffnet diese Bauart als Mittelstück des Gehäuses eine Reihe von konstruktionsbedingten Schwächen: der Montagering muss eine Auslassung (6) aufweisen, die eine Stellwelle (12) durchlässt. Dadurch werden die Bauteile sehr aufwendig, denn die Auslassung (6) muss in Montagestellung exakt eine entsprechende Auslassung im Gehäuse treffen damit die Stellwelle (12) durchgeführt werden kann.

Weiterhin muss das Uhrwerk weiterhin konventionell in dem Gehäusekern (5) befestigt werden und die Festlegung des Zifferblattes ist überhaupt nicht definiert.

Die abhängige Verschraubung vom Gehäusekern (5) mit dem Gehäuse (1) einerseits und dem Gehäuseboden (4) andererseits eröffnet eine doppelte Möglichkeit der Lockerung und würde Undichtigkeit verursachen.

In einer davon verschiedenen Konstruktion wird das Zifferblatt als tragendes Teil absichtlich gegen einen Teil des Uhrengehäuses gedrückt. Das Zifferblatt ist darin in dem Uhrengehäuse angeordnet und liegt in einer Anlagestellung an dem Gehäuse an. Zur Befestigung des Zifferblattes mit dem Uhrwerk in dem Uhrengehäuse werden Laschen verwendet, welche mit einer Grundplatine des Uhrwerks verschraubt sind und sich seitlich auswärts an dem Uhrengehäuse abstützen.

Die Laschen sind gegenüber dem übrigen Uhrwerk relativ klein und dünn und stehen andauernd unter Spannung. Dies führt zu einer Verschleiß- und Bruchgefährdung der Laschen. Insbesondere bei Armbanduhren kann während des Tragens ein Materialverschleiß oder Materialbruch auftreten, wenn das Uhrwerk mittels solcher Laschen befestigt wird. Oftmals brechen diese Laschen unvorhergesehen auch bei Uhren, die keinen besonderen Belastungen ausgesetzt sind. Aus diesen Gründen werden jene Laschen bei einer Wartung der Uhr gewöhnlich gegen neue Laschen vorbeugend ausgetauscht.

Die Laschen werden gewöhnlich mittels kleiner Schrauben auf das Uhrwerk aufgeschraubt. Dabei kann es mitunter zu einem Bruch der Schraube in dem an der Grundplatine des Uhrwerks vorgesehenen Gewinde kommen, so dass eine solche Schraube ausgebohrt, und das Gewinde nachgeschnitten werden muss. In ungünstigen Fällen muss eine völlig neue Grundplatine für das Uhrwerk verwendet werden, wenn ein Ausbohren der Schraube und ein Nachschneiden des Gewindes nicht möglich ist. Dies führt zu einem sehr hohen Kosten- und Zeitaufwand.

Insbesondere trifft dies bei Armbanduhren zu, für die eine Herstellung feinmechanischer Komponenten notwendig sein kann. Ein weiteres Problem einer solchen feinmechanischen Lösung kann durch ein schiefes Einschrauben einer Schraube in die Grundplatine eintreten, welches auch Cross-Threading genannt wird. Dabei wird die Schraube schräg zu der Bohrung angesetzt und schräg eingeschraubt, so dass einzelne Gewindegänge beschädigt werden.

Bei einer gattungsgemäßen Uhr wird ein Werkhaltering in das Uhrengehäuse eingelegt, welcher das Uhrwerk umgibt und auf dem Zifferblatt aufliegt. Der Werkhaltering kann dann mittels eines in das Gehäuse eingesetzten Gehäusedeckels im Gehäuse festgepresst werden, wodurch das Zifferblatt und das an dem Zifferblatt gehaltene Uhrwerk gegenüber dem Gehäuse festgelegt werden.

Bei einem Andrücken des Werkhalterings mittels eines Gehäusedeckels ist es erforderlich, die einzelnen Komponenten äußerst präzise und damit kostenaufwendig zu fertigen. Wenn der Werkhaltering zu dick gefertigt ist, kann der Gehäusedeckel nicht vollständig in das Gehäuse eingeschraubt werden und an diesem dicht anliegen, so dass das Uhrengehäuse möglicherweise nicht wasserdicht wird. Der Gehäusedeckel kann daher unbeabsichtigt so fest in das Uhrengehäuse eingeschraubt werden, dass der Werkhaltering zu fest auf das Zifferblatt drückt und dieses beschädigt. Sollte der Werkhaltering zu dünn gefertigt sein kann es vorkommen, dass der Gehäusedeckel bereits an dem Gehäuse dichtend anliegt, bevor das Zifferblatt sicher in das Gehäuse gedrückt wird. So kann möglicherweise kein ausreichender Anpressdruck zwischen Gehäusedeckel und Zifferblatt aufgebaut werden, so dass das Zifferblatt und das Uhrwerk nicht ausreichend in dem Gehäuse befestigt werden können.

Beim Einschrauben des Gehäusedeckels kann weiterhin meist nicht gleichzeitig beobachtet werden, wie sich die in dem Uhrengehäuse befindlichen Bauteile verhalten, so dass der Montagevorgang weniger exakt steuerbar ist.

Der Erfindung, die durch Anspruch 1 definiert ist, liegt die Aufgabe zugrunde, eine Uhr der eingangs genannten Gattung zu schaffen, die trotz eines einfachen Aufbaus die Befestigung des Zifferblattes und des Uhrwerkes innerhalb des Uhrgehäuses verbessert. Diese technische Verbesserung ermöglicht eine einfache, sichere, und, falls erwünscht, auch automatisierte Montage - die zudem noch äußerst universell einsetzbar ist. Weiterhin soll durch die Erfindung erleichtert werden, den Werkhaltering als gestalterisches Mittel zu nutzen. Dies erfolgt zum einen hauptsächlich durch die nach Einbau optisch unauffällige Konstruktion, zum anderen durch die flexible Materialwahl und konstruktionsbedingt günstige sichtbare Fläche um Verzierungen, Edelsteinbesatz oder Gravierungen optisch ansprechend zur Schau zu stellen.

Die Aufgabe wird erfindungsgemäß durch eine gattungsgemäße Uhr gelöst, bei der ein zu dem Gehäusedeckel separat ausgebildetes, mit dem Gehäuse durch Schraubverbindung in Eingriff stehendes Befestigungsmittel in der Anlagestellung das Zifferblatt gegenüber dem Gehäuse festlegt.

Das Befestigungsmittel kann auf diese Weise das Zifferblatt und das damit verbundene Uhrwerk in dem Gehäuse festlegen bevor der separat dazu ausgebildete Gehäusedeckel mit dem Gehäuse verbunden wird, um dieses zu verschließen. Der Andruck des Zifferblattes an das Gehäuse kann auf diese Weise unabhängig von dem separaten Gehäusedeckel festgelegt werden, so dass die Beschädigung des Zifferblattes weniger wahrscheinlich wird, das Zifferblatt aber dennoch ausreichend fest in dem Gehäuse gehalten wird. Aufgrund der separaten Ausbildung von Befestigungsmittel und Gehäusedeckel kann es möglich sein, zunächst das Zifferblatt mit Hilfe des Befestigungsmittels in dem Gehäuse festzulegen, bevor der Gehäusedeckel auf das Gehäuse aufgesetzt wird. Dies kann ermöglichen, das Zifferblatt und weitere Komponenten während des Montierens zu beobachten.

Vorstellbar kann das Befestigungsmittel aus einer gelösten, das Zifferblatt freigebenden Stellung in eine befestigte Stellung drehbar sein, in welcher das Zifferblatt in der Anlagestellung gehalten ist. Auf diese Weise kann eine einfache Montage des Befestigungsmittels ermöglicht werden.

In einer Variante der Erfindung kann das Befestigungsmittel wenigstens einen Teil des Uhrwerkes etwa ringartig umgeben und relativ zu dem Uhrwerk und dem Zifferblatt drehbar sein. Der Raum zwischen dem Uhrwerk und dem Gehäuse kann auf diese Weise effizient ausgenutzt werden.

In der Erfindung wird das Befestigungsmittel mittels eines Gewindes in das Gehäuse eingreifen. Das Befestigungsmittel kann mittels des Gewindes auf einfache Weise an dem Gehäuse befestigt und von diesem wieder möglicherweise gelöst werden, um etwa eine Wartung oder Reparatur zu ermöglichen.

Es wird beispielsweise vorgeschlagen, dass der Eingriff zwischen dem Gehäuse und dem Befestigungsmittel eine Renkverbindung oder eine bajonettartige Verbindung aufweist. Renkverbindungen bzw. bajonettartige Verbindungen sind einfach zwischen dem Gehäuse und dem Befestigungsmittel vorzusehen. Ferner können solche Verbindungsarten auf einfache Weise, durch Drücken und Drehen, gelöst und wieder befestigt werden.

Vorstellbar kan beispielsweise der Eingriff zwischen dem Gehäuse und dem Befestigungsmittel einen Rastverschluss aufweisen. Dies kann vorteilhaft sein, wenn etwa die Möglichkeit eines selbständigen Lösens des Befestigungsmittels verringert werden soll. Ferner kann ein Rastverschluss eine gut wahrnehmbare Rückmeldung darüber geben, dass das Befestigungsmittel eine befestigte Stellung erreicht hat.

Beispielhaft kann wenigstens eine stabartige Struktur an der Uhr vorgesehen sein, welche durch das Gehäuse hindurch in das Uhrwerk ragt, und das Befestigungsmittel in der Anlagestellung zwischen dem Zifferblatt und der stabartigen Struktur angeordnet ist. Eine solche stabartige Struktur kann etwa eine Aufzugwelle sein, welche mit einer außenseitig angebrachten Krone verbunden ist. Alternativ kann ein Druckstab vorgesehen sein, welcher eine Druckbewegung auf einen außenseitigen Druckknopf in das Uhrwerk überträgt. Das vorteilhafterweise zwischen dem Zifferblatt und der stabartigen Struktur angeordnete Befestigungsmittel kann so auf einfache konstruktionelle Weise ausgeführt sein.

Beispielhaft kann wenigstens eine stabartige Struktur an der Uhr vorgesehen sein, welche durch das Gehäuse hindurch in das Uhrwerk ragt, und das Befestigungsmittel in der befestigten Stellung auf einer dem Zifferblatt abgewandten Seite der stabartigen Struktur angeordnet sein. Die stabartige Struktur kann so auf einfache Weise an dem Befestigungsmittel vorbeigeführt werden, um in das Uhrwerk hineinzuragen. Dies kann den inneren Aufbau der Uhr vereinfachen.

Beispielhaft kann wenigstens eine stabartige Struktur an der Uhr vorgesehen sein, welche durch das Gehäuse hindurch in das Uhrwerk ragt, wobei wenigstens ein Teil des Befestigungselementes die stabartige Struktur wenigstens teilweise umgibt. Die stabartige Struktur kann dabei das Befestigungselement wenigstens teilweise durchdringen. Auf diese Weise kann das Befestigungselement relativ dick und stabil ausgebildet werden und die stabartige Struktur dennoch in das Uhrwerk geführt werden.

Vorstellbar kann ein Andruckübertragungsmittel zwischen dem Zifferblatt und dem Befestigungsmittel angeordnet sein. Ein Andruckübertragungsmittel kann auf diese Weise als eine Art Abstandshalter wirken, so dass das Befestigungsmittel zu dem Zifferblatt beabstandet angeordnet ist, wenn dies für die Anordnung der Komponenten in der Uhr vorteilhaft ist.

Beispielhaft kann das Befestigungsmittel und/oder das Andruckübertragungsmittel ringartig ausgebildet sein. Dies kann den Andruck auf das Zifferblatt vergleichmäßigen und damit die Gefahr einer Beschädigung des Zifferblattes bei einem Befestigen des Befestigungsmittels verringern. Ferner kann eine ringartige Ausbildung des Befestigungsmittels und/oder des Andruckübertragungsmittels die Herstellung dieser Mittel vereinfachen.

Möglicherweise kann das Andruckübertragungsmittel in einer befestigten Stellung des Befestigungsmittels unter federnder Vorspannung gehalten sein. Auf diese Weise kann das Zifferblatt sicher in dem Gehäuse gehalten werden und die Wahrscheinlichkeit eines selbsttätigen Lösens des Befestigungsmittels einfach verringert werden.

Beispielhaft kann das Andruckübertragungsmittel federnd nachgebend ausgebildet sein. Auf diese Weise kann eine federnde Vorspannung durch ein Verformen des Andruckübertragungsmittels aufgebaut werden, um das Zifferblatt sicher in dem Gehäuse zu halten. Durch die federnd nachgebende Ausbildung des Andruckübertragungsmittels kann eine Nachgiebigkeit für die federnde Vorspannung einfach eingestellt werden.

Denkbar kann das Andruckübertragungsmittel und/oder das Befestigungsmittel wenigstens eine Unterbrechung aufweisen, welche in der Anlagestellung bzw. der befestigten Stellung einen Durchgang für eine stabartige Struktur freigibt, welche durch das Gehäuse hindurch in das Uhrwerk ragt. Dies kann eine besonders einfache Ausbildung sein, welche das Durchragen einer stabartigen Struktur in das Uhrwerk erlaubt. Eine solche Ausbildung kann die Fertigung des Andruckübertragungsmittels oder des Befestigungsmittels vereinfachen.

In besonderer Weise kann zwischen dem Zifferblatt und dem Andruckübertragungsmittel und/oder zwischen dem Andruckübertragungsmittel und dem Befestigungsmittel wenigstens ein federnd nachgiebiges Spannmittel vorgesehen sein, welches das Befestigungsmittel in der befestigten Stellung gegenüber dem Zifferblatt vorspannt. So kann auf einfache Weise eine definierte Andruckkraft auf das Zifferblatt aufgebaut werden, welche insbesondere gleichmäßig verteilt werden kann. Weiterhin kann eine solche Ausgestaltung erlauben, das Andruckübertragungsmittel und/oder das Befestigungsmittel relativ stabil auszuführen.

Denkbar kann das Spannmittel das Uhrwerk in der befestigten Stellung wenigstens teilweise umgeben. So kann der verfügbare Raum zwischen dem Uhrwerk und dem Gehäuse gut und effizient ausgenutzt werden.

Möglicherweise kann das Spannelement wenigstens einen Abschnitt aufweisen, welcher sich mit dem Uhrwerk in Eingriff befindet, und das Uhrwerk zusätzlich gegenüber dem Gehäuse in der Anlagestellung festlegt oder in die Anlagestellung vorspannt. Mit einer solchen Ausbildung kann einerseits eine zusätzliche Haltekraft auf das Uhrwerk ausgeübt werden, um das Uhrwerk besser in dem Gehäuse zu halten. Andererseits können Aussparungen an einem Uhrwerk zum Halten ergänzend ausgenutzt werden, welche ansonsten durch herkömmliche Haltelaschen eingenommen würden, so dass gegebenenfalls darin befindliche Bohrungen abgedeckt werden können.

Beispielhaft kann das Zifferblatt gegenüber dem Gehäuse verdrehfest vorgesehen sein. Das Zifferblatt kann so bei der Montage in eine definierte Lage gebracht werden, die es während der darauffolgenden Montage des Befestigungsmittels beibehält, insbesondere wenn das Befestigungsmittel in eine befestigte Stellung drehbar ist und das Drehen teilweise auf das Zifferblatt übertragen wird.

Zweckmäßigerweise kann das Zifferblatt durch ein Eingreifen gegenüber dem Gehäuse verdrehfest vorgesehen sein. Dies kann den Zusammenbau der erfindungsgemäßen Uhr vereinfachen. Beispielsweise können an dem Gehäuse oder dem Zifferblatt Ansätze vorgesehen sein, welche in Aussparungen an dem Zifferblatt oder dem Gehäuse eingreifen. Dies kann eine Montage des Zifferblattes vereinfachen, da es dessen Ausrichtung gegenüber dem Gehäuse beibehält.

Es wird vorgeschlagen, dass das Andruckübertragungsmittel, insbesondere durch ein Eingreifen, verdrehfest gegenüber dem Gehäuse vorgesehen ist. Auf diese Weise ist es möglich, montagebedingte Beschädigungen an dem Zifferblatt und anderen Teilen der Uhr zu vermindern, da das Andruckübertragungsmittel während der Montage und danach im Wesentlichen in einer vorgegebenen Position gehalten werden kann, und die Drehung des Befestigungsmittels wenig oder gar nicht auf das Zifferblatt überträgt.

Günstigerweise könnte das Befestigungsmittel und/oder der Gehäusedeckel in der befestigten Stellung in das Gehäuse eingeschraubt sein. Dies kann eine einfache und unkomplizierte Montage erlauben.

Vorzugsweise kann in dem Innenraum wenigstens ein Innengewinde vorgesehen sein, in welches sowohl das Befestigungsmittel, als auch der Gehäusedeckel einschraubbar sind. Eine solche Ausführungsform erlaubt, einen Eingriff des Befestigungsmittels in das Gehäuse und des Gehäusedeckels in das Gehäuse einfach vorzusehen. Möglicherweise kann dabei sogar das Befestigungsmittel in dasselbe Gewinde eingeschraubt werden, in das ebenfalls der Gehäusedeckel eingeschraubt ist.

Beispielhaft kann für das Befestigungsmittel ein erster Gewindeabschnitt mit einem ersten Nenndurchmesser, sowie ein zweiter Gewindeabschnitt mit einem zweiten Nenndurchmesser für den Gehäusedeckel vorgesehen sein. Dies kann erlauben, dass die Größe des Zifferblattes unabhängig von der Größe des Gehäusedeckels gewählt werden kann und somit die Gehäusedimensionen und die Zifferblattdimensionen im Wesentlichen unabhängig voneinander variiert werden können.

Vorstellbar kann der Gehäusedeckel in ein Innengewinde des Gehäuses eingeschraubt sein, und in dem Innengewinde wenigstens eine Auslassung vorgesehen sein, in die das Befestigungsmittel einrastbar ist. Auf diese Weise lassen sich die Vorteile eines eingeschraubten Gehäusedeckels, sowie die Vorteile eines einzurastenden Befestigungsmittels kombinieren.

Möglich ist auch eine Variation dieses Konstruktionsprinzips in der das Befestigungsmittel mit dem Uhrwerk, vorzugsweise durch Verschraubung, lösbar fest verbunden wird und sich am Gehäuse abstützt. Dies ermöglicht die Anwendung dieses Konstruktionsprinzips auch bei Uhren bei dem das Zifferblatt mit dem damit verbundenen Uhrwerk von der Vorderseite (Glasseite) der Uhr eingelegt wird. Anstatt wie eingangs beschrieben das Uhrwerk mit dem damit verbundenen Zifferblatt rückseitig in das Gehäuse festzulegen, würde diese Variation das von der Vorderseite eingelegte Uhrwerk und das damit verbundene Zifferblatt durch Eingriff in das Uhrwerk, vorzugsweise durch ein Innengewinde des Befestigungsmittels im Eingriff mit einem Aussengewinde an der Grundplatine des Uhrwerkes, in das Gehäuse "ziehen" und in Anlagestellung festlegen.

Beispielhafte Ausführungsformen der Erfindung sind in der Zeichnung dargestellt und werden nachstehend erläutert.

Es zeigen:
- Figur 1: eine schematische seitliche geschnittene Explosionsansicht einer ersten beispielhaften Ausführungsform,
- Figur 2: eine schematische seitliche Schnittansicht der ersten Ausführungsform der erfindungsgemäßen Uhr,
- Figur 3: eine schematische perspektivische Explosionsansicht einer zweiten bei spielhaften Ausführungsform,
- Figur 4: eine rückwärtige schematische perspektivische Explosionsansicht der zweiten beispielhaften Ausführungsform,
- Figur 5: eine schematische perspektivische Explosionsansicht einer beispielhaften dritten Ausführungsform der Erfindung,
- Figur 6: eine schematische perspektivische Ansicht einer beispielhaften Variante des Befestigungsmittels,
- Figur 7: eine schematische Ansicht einer beispielhaften Variante eines Andruckübertragungsmittels,
- Figur 8: eine schematische Ansicht einer beispielhaften Variante eines Befestigungsmittels,
- Figur 9: eine schematische Ansicht einer beispielhaften Variante eines Spannmittels,
- Figur 10: eine schematische Ansicht einer beispielhaften Variante des Befestigungsmittels,
- Figur 11: eine schematische perspektivische Ansicht einer weiteren beispielhaften Variante des Befestigungsmittels,
- Figur 12: eine schematische Ansicht einer weiteren beispielhaften Variante des Befestigungsmittels,
- Figur 13: eine schematische Ansicht einer weiteren beispielhaften Variante des Befestigungsmittels,
- Figur 14: eine schematische perspektivische Ansicht eines Gehäuses gemäß einem vierten Beispiel, und
- Figur 15 und 16: je eine schematische Ansicht eines beispielhaften Spannmittels.

Figur 1 zeigt eine erste Ausführungsform der erfindungsgemäßen Uhr 1 in einer schematischen geschnittenen Explosionsansicht. Die Uhr 1 weist ein Gehäuse 2 auf, in dem das Uhrwerk 3 anordbar ist, wobei das Uhrwerk 3 mit einem Zifferblatt 4 verbunden ist. Auf einer Vorderseite 5 des Zifferblattes 4 ist wenigstens ein Zeiger 6 angeordnet, welcher mit dem Uhrwerk 3 funktionell verbunden ist. Das Uhrwerk 3 ist an einer Rückseite 7 des Zifferblattes 4 angeordnet. An einer Rückseite 8 des Uhrwerks 3 kann eine Schwungmasse 9 angeordnet sein, welche beispielsweise eine Aufzugsautomatik eines mechanischen Uhrwerks betätigen kann. An dem Uhrwerk ist ferner an einer umlaufenden Umfangsseite 10 eine Aufnahmeöffnung 11 vorgesehen, in die eine optionale stabartige Struktur 12 hineinragen kann. Die stabartige Struktur 12 ist vorzugsweise mit einer Krone 13 verbunden und kann etwa eine Aufzugwelle oder die Verlängerung eines Druckknopfes bilden. Es können jedoch auch Uhrwerke 3 ohne stabartige Struktur oder mit mehreren stabartigen Strukturen verwendet werden. Es ist ebenfalls möglich elektrisch betriebene oder elektronische Uhrwerke an Stelle eines mechanischen Uhrwerkes zu verwenden.

An dem Gehäuse 2 ist zum Durchführen der stabartigen Struktur 12 eine Auslassung 14 vorgesehen, durch die die stabartige Struktur in einem zusammengebauten Zustand hindurchgeführt ist. Ein Fassungsabschnitt 15 mit einer Aufnahmeöffnung 16 bildet einen Teil einer Halterung für ein Uhrenglas 17. An dem Gehäuse 2 kann eine Lünette 19 an dem Fassungsabschnitt 15 vorgesehen sein. Eine äußere Umfangsseite 18 des Fassungsabschnittes 15 kann dazu gegenüber dem übrigen Gehäuse 2 abgesetzt und schmaler ausgebildet sein, um eine solche optionale Lünette 19 darauf aufzunehmen.

Im Inneren des Gehäuses 2 ist ein Innenraum 20 vorgesehen, der in diesem Beispiel etwa als zylindrische Bohrung ausgebildet sein kann. Wenigstens ein Teil einer inneren Zylinderfläche 21 des Innenraums 20 ist in diesem Ausführungsbeispiel mit einem Innengewinde 22 versehen. An einem dem Fassungsabschnitt 15 zugewandten Ende des Innenraums 20 ist ein Absatz 23 ausgebildet.

Die Uhr 1 weist ferner ein Befestigungsmittel 24 auf. In dem vorliegenden Ausführungsbeispiel ist dieses als Ring mit einem Außengewinde 25 ausgebildet, welches an einem äußeren Umfang des Befestigungsmittels 24 vorgesehen ist. Das Befestigungsmittel 24 weist ferner eine Vielzahl, jedoch wenigstens eine Auslassung 26 auf, welche in einer befestigten Stellung von der stabartigen Struktur 12 wenigstens teilweise durchdrungen werden können, bzw. welche die stabartige Struktur 12 wenigstens teilweise umgeben.

Das Außengewinde 25 ist so ausgebildet, dass es in das Innengewinde 22 des Gehäuses 2 einschraubbar ist. Das Befestigungsmittel 24 ist in Figur 1 in einer gelösten Stellung dargestellt, in der das Zifferblatt 4 sozusagen freigegeben ist.

Ein Gehäusedeckel 27 mit einem ringförmigen Ansatz 28 ist vorgesehen, um den Innenraum 20 an einer Rückseite 29 des Gehäuses 2 zu verschließen. An dem ringförmigen Ansatz 28 ist ein Außengewinde 30 ausgebildet, welches in das Innengewinde 22 des Gehäuses 2 einschraubbar ist. Der Gehäusedeckel 27 weist eine dem ringförmigen Ansatz 28 benachbarte Flanschfläche 31 auf, welche in einer befestigten Stellung auf der Rückseite 29 des Gehäuses 2 anliegt. Zwischen der Flanschfläche 31 und dem Gehäuse 2 kann möglicherweise ein Dichtelement vorgesehen sein. Es ist auch in allen Ausführungsformen denkbar, in dem Innenraum 20 einen Absatz und ein zweites Innengewinde vorzusehen, welches einen größeren Nenndurchmesser aufweist, als der Nenndurchmesser des Bereiches des Innenraumes oder des Innengewindes, in dem das Befestigungsmittel 24 vorgesehen ist. In einem solchen größeren Innengewinde kann dann der Gehäusedeckel 27 vorgesehen werden.

Figur 2 zeigt die beispielhafte Ausführungsform der Uhr aus Figur 1, jedoch zusammengesetzt und in der befestigten Stellung in der das Befestigungsmittel 24 in dem Gehäuse 2 befestigt ist. Es ist erkennbar, dass das Zifferblatt 4 an dem Absatz 23 des Gehäuses 2 innerhalb des Innenraumes 20 anliegt und sich damit in einer Anlagestellung befindet. Das Befestigungsmittel 24 ist in das Innengewinde 22 der inneren Zylinderfläche 21 eingeschraubt, liegt in diesem Fall auf dem Zifferblatt 4 auf, so dass das Zifferblatt 4 gegenüber dem Gehäuse 2 festgelegt ist. Der Gehäusedeckel 27 verschließt den Innenraum 20 an einer Seite des Gehäuses 2, in diesem Fall an der Rückseite 29 des Gehäuses 2.

Das Uhrenglas 17 ist in die Aufnahmeöffnung 16 des Fassungsabschnittes 15 aufgenommen und darin befestigt. Die optionale Lünette 19 ist auf dem Fassungsabschnitt 15 montiert und umgibt diesen seitlich und teilweise an einer Vorderseite 32 des Gehäuses 2.

Figur 3 zeigt eine zweite beispielhafte Ausführungsform einer Uhr, wobei zusätzlich zu dem Befestigungsmittel 24 ein Andruckübertragungsmittel 33 zwischen dem Zifferblatt 4 und dem Befestigungsmittel 24 vorgesehen ist.

Das Andruckübertragungsmittel 33, welches separat in der Figur 7 nochmals dargestellt ist, ist etwa ringförmig ausgebildet und weist hier wenigstens einen Ansatz 34, sowie eine als Unterbrechung ausgeführte Auslassung 35 für eine stabartige Struktur 12 auf. An Stelle einer Unterbrechung kann auch eine Bohrung oder Verjüngung vorgesehen sein. Das Befestigungsmittel 24 und das Andruckübertragungsmittel 33 können auch so dann ausgeführt werden, dass sie in der befestigten Stellung zwischen dem Zifferblatt 4 und der stabartigen Struktur 12 angeordnet sind, so dass beide Mittel durchgehend ausgeführt werden können.

An dem Gehäuse 2, welches in der Figur 3 gezeigt ist, ist wenigstens eine korrespondierende Führungsnut 36 ausgebildet, in die das Andruckübertragungsmittel 33 mittels der Ansätze 34 in das Gehäuse 2 eingreifen kann. Auch das Zifferblatt 4 kann in allen hierin beschriebenen Ausführungsbeispielen verdrehfest gegenüber dem Gehäuse 2 ausgebildet sein, etwa durch das Vorsehen einer Nase 51, die in das Gehäuse 2 eingreifen kann. Es ist auch denkbar, dass ein Teil des Gehäuses 2 in das Zifferblatt 4 eingreift, oder dass das Zifferblatt 4 formschlüssig an deren Absatz 23 verdrehfest gehalten wird.

In der befestigten Stellung ist das Andruckübertragungsmittel 33 unter federnder Vorspannung zwischen dem Befestigungsmittel 24 und dem Zifferblatt 4 gehalten, wobei wenigstens eines der genannten Bauteile zu diesem Zwecke vorspannbar ausgebildet ist. Das Andruckübertragungsmittel 33 kann federnd nachgiebig ausgebildet sein, um in der befestigten Stellung gegenüber dem Zifferblatt 4 vorgespannt zu sein.

Aus der Figur 3 geht weiterhin hervor, dass es sich bei der offenbarten Uhr insbesondere um eine Armbanduhr mit einem Armbandverbindungsabschnitt 37 handeln kann.

Die Figur 4 zeigt eine schematische perspektivische Explosionsansicht des zweiten Beispiels im Wesentlichen auf die Rückseite 29 des Gehäuses 2 blickend. Es ist erkennbar, dass die in einem Winkelabstand von etwa 90° angeordneten Ansätze 34 an dem Andruckübertragungsmittel 33 in die gleichartig angeordneten Führungsnuten 36 an dem Gehäuse 2 eingreifen werden, wenn die Uhr 1 zusammengesetzt ist. Die Führungsnuten 36 sind ebenfalls in einem Winkelabstand von etwa 90° an der Aufnahmeöffnung 11 des Gehäuses 2 angeordnet.

Figur 5 zeigt ein weiteres drittes Beispiel, die gegenüber den zuvor beschriebenen Ausführungsbeispielen zusätzlich ein Spannmittel 38 vorsieht. Das Spannmittel 38 kann, wie in Figur 5 dargestellt, zwischen dem Befestigungsmittel 24 und dem Andruckübertragungsmittel 33 angeordnet sein, jedoch denkbar auch zwischen dem Andruckübertragungsmittel 33 und dem Zifferblatt 4. Das Spannmittel 38 ist federnd nachgiebig ausgebildet und kann etwa ein Federring sein, mittels welchem eine federnde Vorspannung in der befestigten Stellung aufbringbar ist. Eine mögliche Ausführungsform eines solchen Ringes ist in den Figur 15 und 16 dargestellt. In den Figuren 15 und 16 ist ein Spannmittel 38 dargestellt, welches als eine Art Federring ausgebildet ist. Dabei ist der Ring aus einer Anzahl bogenartiger Abschnitte 49 aufgebaut, welche an Bogenenden 50 miteinander verbunden sind. Die Bogenenden 50 können in der befestigten Stellung als Auflagefläche für das Befestigungsmittel 24, das Andruckübertragungsmittel 33 oder das Zifferblatt 4 dienen, wobei die Bogenabschnitte 49 als Auflage für das entsprechend gegenüberliegende Befestigungsmittel 24, Andruckübertragungsmittel 33 oder Zifferblatt 4 dienen.

Das in der Figur 5 dargestellte Spannmittel 38 kann zusätzlich wenigstens einen Ansatz 40 aufweisen, welcher in einer befestigten Stellung das Uhrwerk 3 in Richtung des Absatzes 23 drückt. An dem Uhrwerk 3 kann wenigstens eine entsprechende Ausnehmung 39 vorgesehen sein, in welche der wenigstens eine Ansatz 40 eingreifen kann. Dies kann für zusätzliche Stabilität des Zifferblattes 4 und des daran befestigten Uhrwerkes sorgen.

In der Figur 6 ist ein beispielhaftes Befestigungsmittel 24 gezeigt, welches insbesondere in der ersten oben dargestellten Ausführungsform verwendet werden kann. An dem Befestigungsmittel 24 kann günstigerweise wenigstens eine ebene Flanschfläche 41 vorgesehen sein, um einen möglichst gleichmäßigen Andruck auf die darunterliegenden Elementen zu gewährleisten. An dem Befestigungsmittel 24 sind ferner Werkzeugeingriffe 42 vorgesehen, in die ein Teil eines Werkzeugs eingesetzt werden kann, um das Befestigungsmittel zu lösen. Diese Werkzeugeingriffe können als Sackloch oder Durchgangsloch ausgebildet sein, müssen jedoch nicht zylindrisch sein. Das Befestigungsmittel in Figur 6 ist ringartig ausgebildet und weist eine Innenbohrung 43 auf, um Bauteile, wie etwa das Uhrwerk 3 in der befestigten Stellung aufzunehmen. Eine solche Innenbohrung 43 kann auch vorzugsweise an dem Andruckübertragungsmittel 33 und dem Spannmittel 38 vorhanden sein, wenn diese ringartig ausgebildet sind.

Figur 7 zeigt eine Variante eines Andruckübertragungsmittels 33, welches insbesondere in dem zweiten Beispiel und einem vierten, nachfolgend dargestellten, Beispiel verwendet werden kann.

Figur 8 zeigt ein alternatives Befestigungsmittel 24 zugehörig zum nachfolgend dargestellten Ausführungsbeispiel in Figur 14. Das Befestigungsmittel weist an Stelle eines Außengewindes 25 wenigstens einen Verriegelungsansatz 44 auf welcher radial nach außen zeigt.

Figur 9 zeigt ein Spannmittel 38, welches in diesem Beispiel wenigstens zwei Ansätze 40 aufweist, die radial nach innen zeigend ausgebildet sind, um in ein Uhrwerk einzugreifen.

Figur 10 zeigt ein Befestigungsmittel 24 bei dem an einer mantelförmigen Außenfläche 45 langlochartige Auslassungen 26 vorgesehen, durch welche etwa eine stabartige Struktur 12 in einer befestigten Stellung hindurchragen kann. Figur 10 zeigt eine Vielzahl von Auslassungen 26, die radial über den Umfang des ringförmig ausgebildeten Befestigungsmittels 24 angeordnet sind. Auf diese Weise können mehrere stabartige Strukturen 12 gleichzeitig in verschiedenen Richtungen das Befestigungsmittel 24 durchdringen und/oder das Befestigungsmittel in unterschiedliche Stellungen rotiert werden, um dennoch einen Durchlass für die stabartige Struktur 12 bereitzustellen.

Das in Figur 11 dargestellte Befestigungsmittel 24 weist ebenfalls eine Vielzahl Auslassungen 26 auf. Grundsätzlich ist das Befestigungsmittel 24 in der Figur 11 von dem Befestigungsmittel aus der Figur 10 abgeleitet. Die Figur 11 kann so verstanden werden, dass das Befestigungsmittel aus der Figur 10 entlang einer Umfangsseite aufgeschnitten oder halbiert ist. Dies kann genutzt werden, um das Befestigungsmittel in kleineren Aufnahmeöffnungen 11 eines Gehäuses 2 unterzubringen. Das Befestigungsmittel aus der Figur 10 kann insbesondere verwendet werden, um das Befestigungsmittel 24 mechanisch fester auszulegen.

Das in Figur 12 gezeigte Befestigungsmittel 24 ist besonders flach ausgebildet. Dies kann erforderlich sein, das Befestigungsmittel 24 zwischen einer stabartigen Struktur 12 und dem Zifferblatt 4 in der befestigten Stellung angeordnet sein soll. Alternativ kann es erforderlich sein, dass das Befestigungsmittel 24 besonders flach ausgebildet wird, wenn ein Andruckübertragungsmittel 33 und/oder ein zusätzliches Spannmittel 38 in der Uhr 1 vorgesehen sind.

Das in Figur 13 dargestellte Befestigungsmittel 24 ist als unterbrochener Ring ausgebildet, bei dem die Auslassung 26 die Unterbrechung des Ringes bildet. Durch die Auslassung 26 wird in der befestigten Stellung die stabartige Struktur 12 geführt. An dem Befestigungsmittel 24 ist außen umfangsseitig ein Außengewinde 25 vorgesehen.

In Figur 14 ist ein viertes Beispiel schematisch in einer perspektivischen Ansicht gezeigt. An Stelle eines Innengewindes 22 oder zusätzlich dazu ist in dieser Ausführungsform eine Art Renkverbindung/Bajonettverbindung oder Rastverschluss vorgesehen durch welche das Befestigungsmittel 24 mit dem Gehäuse 2 verbunden werden kann.

In diesem Beispiel wird günstigerweise ein Befestigungsmittel verwendet, welches etwa in Figur 8 dargestellt ist und wenigstens einen Verriegelungsansatz 44 aufweist. Korrespondierend zu dem Verriegelungsansatz 44 sind an dem Gehäuse 2 Einraststrukturen 46 ausgebildet. Der Gehäusedeckel 27 kann dann getrennt von dem Befestigungsmittel 24 an dem Gehäuse 2 befestigt werden, wobei sowohl eine Verbindung mittels Gewinde, eine zuvor beschriebene Renkverbindung/ Bajonettverbindung, Rastverschluss oder andere Verbindungen denkbar sind.

Die wenigstens eine Einraststruktur 46 weist einen zur Führungsnut 36 etwa quer verlaufenden Nutabschnitt 47 auf, in die ein Verriegelungsansatz 44 des Befestigungsmittels 24 einschiebbar ist. An dem Nutabschnitt 47 kann ein zusätzlicher Hinterschnitt 48 vorhanden sein, in den ein Verriegelungsansatz 44 einrastbar ist. Auf diese Weise kann die Einraststruktur 46 zusammen mit dem Befestigungsmittel 24 eine Art Einrast-, oder Rastverbindung bilden.

Der Nutabschnitt 47 und der zusätzliche vorsehbare Hinterschnitt 48 können auch bogenförmig ausgebildet sein, so dass das Befestigungsmittel 24 in die Einraststruktur 46 eine Art Renkverbindung oder Bajonettverbindung bilden.

In den Beispielen, bei denen das Befestigungsmittel 24 in das Gehäuse eingeschraubt wird kann auch eine zusätzliche Einraststruktur vorhanden sein, die das Befestigungsmittel 24 in der befestigten Stellung einrastet.

Es ist denkbar, dass die Aufnahmeöffnung 11 einen durchgehenden Durchmesser aufweist, in dem das Befestigungsmittel 24 und der Gehäusedeckel 27 befestigt werden. Alternativ kann der Aufnahmeraum 11 auch gestuft ausgebildet sein, so dass sich die Aussendurchmesser des Befestigungsmittels 24 und des Gehäusedeckels 27 bzw. dessen ringförmigen Ansatzes 28 unterscheiden können.

Das Befestigungsmittel 24 kann generell in der Erfindung aus unterschiedlichen Materialien und in unterschiedlichen Ausführungen vorgesehen sein. Beispielsweise kann das Befestigungsmittel aus einem Metall wie etwa Gold oder Platin gefertigt sein, um als Träger für Verzierungen wie beispielsweise Edelsteine oder Gravuren zu dienen. Alternativ könnte das Befestigungsmittel auch aus Karbon oder Titan ausgebildet sein, um Gewicht einzusparen.

Nachfolgend wird der Zusammenbau einer erfindungsgemäßen Uhr kurz beschrieben.

Nachdem das Uhrenglas 17 in den Fassungsabschnitt 15 des Gehäuses 2 eingefasst ist, und die optionale Lünette 19 an den Fassungsabschnitt 15 befestigt ist, wird die Baugruppe mit dem Zifferblatt 4 und dem daran befestigten Uhrwerk 3 von der Rückseite 29 des Gehäuses 2 her in den Innenraum 20 des Gehäuses 2 eingelegt, so dass die Vorderseite 5 des Zifferblattes 4 an dem Absatz 23 des Gehäuses 2 in der Anlagestellung anliegt.

In der ersten Ausführungsform wird dann das Befestigungsmittel 24 in das Gehäuse 2 eingeschraubt, wobei das Aussengewinde 25 des Befestigungsmittels 24 in das Innengewinde 22 in dem Innenraum 20 eingreift. Das Befestigungsmittel 24 wird soweit eingeschraubt, bis die Flanschfläche 41 auf dem Zifferblatt 4, das heißt auf dessen Rückseite 7 aufliegt, und das Zifferblatt 4 gegenüber dem Gehäuse 2 festlegt. Dabei wird das Zifferblatt 4 gegen den Absatz 23 gedrückt.

Anschließend wird die Krone 13 mit der davon abstehenden stabartigen Struktur 12, beispielsweise eine Aufzugswelle, durch die Auslassung 14 in dem Gehäuse 2 in die Aufnahmeöffnung 11 an dem Uhrwerk 3 geführt und in dem Uhrwerk 3 befestigt. Anschließend wird der Gehäusedeckel 27 ebenfalls in das Innengewinde 22 des Gehäuses 2 eingeschraubt. Alternativ könnte ein zuvor erwähntes zweites Innengewinde an dem Gehäuse zwei vorgesehen sein, in welches der Gehäusedeckel 27 lösbar eingeschraubt werden kann.

In den alternativen Beispielen werden das Andruckübertragungsmittel 33 und/oder das Spannmittel 38 zunächst auf das in dem Gehäuse 2 angeordnete Zifferblatt 4 gelegt. Dabei umgeben das Andruckübertragungsmittel 33 und/oder das Spannmittel 38 das Uhrwerk 3 wenigstens teilweise. Anschließend wird das Befestigungsmittel 24 in das Gehäuse 2 eingreifend befestigt.

Anstelle der Gewindeverbindung kann auch die in Figur 14 dargestellte Rastverbindung oder eine Renkverbindung gegeben sein, solange das Gehäuse 2 und das Befestigungsmittel 24 ineinandergreifen. In dem in Figur 14 dargestellten Ausführungsbeispiel ist das Einschrauben des Befestigungsmittels 24 ersetzt durch ein Einführen der Verriegelungsansätze 44 in die Führungsnuten an dem Gehäuse 2, gefolgt von einem Verdrehen des Befestigungsmittels 24 bis jeder Verriegelungsansatz 44 durch den entsprechenden Nutabschnitt 47 in die Einraststruktur 46 eingeführt ist und in dem Hinterschnitt 48 einrastet. Durch ein Niederdrücken und Zurückdrehen kann eine solche Verbindung wieder gelöst werden.

In den Beispielen, in denen wenigstens ein Ansatz 34 vorgesehen ist, greift dieser wenigstens eine Ansatz 34 in die wenigstens eine Führungsnut 36 an dem Gehäuse 2 ein und wirkt der Drehbewegung des Befestigungsmittels 24 entgegen, so dass das Andruckübertragungsmittel 33, sowie das Zifferblatt 4 während des Einsetzens des Befestigungsmittels 24 im Wesentlichen still gegenüber dem Gehäuse 2 stehen.

Auch die an dem Zifferblatt 4 vorgesehene Nase 51 kann der Drehbewegung des Befestigungsmittels 24 durch ein Eingreifen mit dem Gehäuse 2 entgegenwirken.

## Patentansprüche

1. Uhr (1) mit einem Gehäuse (2), das eine Innenraum (20) aufweist, in welchen ein Zifferblatt (4) sowie ein damit verbundenes Uhrwerte (3) angeordnet sind, und der mittels eines Gehäusedeckels (27) verschlossen ist, wobei das Zifferblatt (4) in einer Anlagestellung an dem Gehäuse (2) anliegt,
**dadurch gekennzeichnet,**
**dass** ein zu dem Gehäusedeckel (27) separat ausgebildetes, mit dem Gehäuse (2) in Eingriff stehendes, Befestigungsmittel (24), das mittels eines Gewindes in das Gehäuse eingreift und hierbei in einer vorgesehenen Anlagestellung das Zifferblatt (4) und/oder das Uhrwerk (3) gegenüber dem Gehäuse (2) festlegt.

## Claims

1. Watch (1) with a case (2) that encloses an interior space (20) in which a dial (4) and connected movement (3) are arranged and which is closed by means of a cover (27), with the dial (4) resting against the watch case (2),
**characterized by** the fact
that a fastener (24) that is separate from the cover (27) and meshes with the case (2) engages with the case by means of a thread and holds the dial (4) and/or the movement (3) in a specified position against the case (2).

## Revendications

1. Montre (1) avec un boîtier (2) présentant un espace intérieur (20) dans lequel sont disposés un cadran (4) et un mouvement d'horlogerie (3) lui étant reliés et qui est obturé par un couvercle de boîtier (27), le cadran (4) étant en contact, dans une position de contact, avec le boîtier (2),
**caractérisé en ce qu'**
un élément de fixation(24) séparé du couvercle de boîtier (27) et étant en prise dans le boîtier (2) est inséré dans le boîtier au moyen d'un filet et fixe ainsi, dans une position de contact prévue, le cadran (4) et/ou le mouvement d'horlogerie (3) par rapport au boîtier (2).
